# EUROPÄISCHE PATENTSCHRIFT

(11) **EP 1 899 071 B1**
(45) Veröffentlichungstag und Bekanntmachung des Hinweises auf die Patenterteilung: **28.07.2010**
(21) Anmeldenummer: 07725497.7
(22) Anmeldetag: 23.05.2007
(51) Int. Cl.: B02C 4/30

(54) **VERFAHREN ZUR WIEDERAUFARBEITUNG EINER GEBRAUCHTEN MAHLWALZE**
METHOD FOR RECONDITIONING A USED GRINDING ROLL
PROCÉDÉ DE RECONDITIONNEMENT D'UN CYLINDRE BROYEUR USÉ

(30) Priorität: 21.06.2006 DE 102006028546
(43) Veröffentlichungstag der Anmeldung: 19.03.2008
(73) Patentinhaber: Polysius AG, 59269 Beckum (DE)
(72) Erfinder: PATZELT, Norbert, 59269 Beckum (DE); PINGEL, Herbert, 59329 Wadersloh (DE); KNECHT, Johann, 59329 Wadersloh (DE)
(74) Vertreter: Tetzner, Michael
(86) Internationale Anmeldenummer: PCT/EP2007/004597
(87) Internationale Veröffentlichungsnummer: WO 2007/147474

(56) Entgegenhaltungen:
- EP-A1- 0 830 897
- EP-A2- 0 578 239
- DE-A1- 19 618 143

## Beschreibung

Die Erfindung betrifft ein Verfahren zur Wiederaufarbeitung einer gebrauchten Mahlwalze einer Hochdruck-Gutbettwalzenmühle entsprechend dem Oberbegriff des Anspruches 1 sowie eine Mahlwalze einer Hochdruck-Gutbettwalzenmühle entsprechend dem Oberbegriff des Anspruches 4.

Mahlwalzen dieser Art sind beispielsweise durch die EP 0 516 952 B1 bekannt. Sie enthalten eine Vielzahl verschleißfester Profilkörper, die mit einem Teil ihrer Länge in Bohrungen des Walzenkörpers eingelagert sind und mit dem übrigen Teil ihrer Länge über die Oberfläche des Walzenkörpers vorstehen. Im Betrieb derartiger Walzen füllen sich die Zwischenräume zwischen den vorstehenden Profilkörpern mit dem der Gutbettwalzenmühle aufgegebenen Zerkleinerungsgut, das damit einen gewissen autogenen Verschleißschutz für die Oberfläche des Walzenkörpers ergibt.

Aus der EP 0 578 239 A2 ist weiterhin ein verschleißfeste Walze für Hochdruck-Walzenpressen mit mehrteiligen, stiftförmigen Werkstoffstücken bekannt, die in Ausnehmungen des Walzenkörpers eingesetzt sind. Der über die Oberfläche des Walzenkörpers vorstehende Teil des Werkstoffstücks ist aus einem verschleißfesten Werkstoff gefertigt, während der untere Teil durch eine Einlage gebildet wird, die aus einem anderen verformbaren Material gefertigt ist oder aus Schüttgut besteht und den verbleibenden Hohlraum vollständig ausfüllt.

Trotzdem unterliegen im Laufe der Betriebszeit sowohl die vorstehenden Profilkörper als auch die Oberfläche des Walzenkörpers einem unvermeidlichen Verschleiß.

Durch die DE 196 18 143 A1 ist ferner eine Mahlwalze bekannt, bei der die Härte des die Walzenoberfläche bildenden Materiales des Walzenkörpers größer als 56 HRc (Härte gemäß Rockwell) ist. Diese Mahlwalzc wird so lange im Zerkleinerungsbetrieb verwendet, bis ein wesentlicher Teil aller Profilkörper vollständig verschlissen und/oder aus dem Walzenkörper herausgefallen ist. Die Wiederaufarbeitung der gebrauchten Mahlwalze erfolgt dann in der Weise, dass die Walzenoberfläche durch vollständiges Abdrehen der Profilkörper und der ursprünglichen Bohrungen wieder in eine zylindrische Form gebracht wird, wonach neue Bohrungen hergestellt und in diese Bohrungen neue Profilkörper eingesetzt werden.

Durch die Verwendung eines außerordentlich harten Grundwerkstoffes für die Oberfläche des Walzenkörpers wird zwar erreicht, dass diese Oberfläche etwa nur im gleichen Maße wie die vorstehenden Profilkörper verschleißt. Bei der Wiederaufarbeitung einer gebrauchten Mahlwalze dieser Art bedingt jedoch das vollständige Abdrehen der mit Bohrungen versehenen Oberfläche des Walzenkörpers wegen der hohen Härte des Oberflächenmateriales einen beträchtlichen Aufwand.

Der Erfindung liegt daher die Aufgabe zu Grunde, ein Verfahren entsprechend dem Oberbegriff des Anspruches 1 so auszubilden, dass eine besonders zeit- und materialsparende und damit kostengünstige Wiederaufarbeitung einer gebrauchten Mahlwalze erreicht wird.

Diese Aufgabe wird erfindungsgemäß durch die kennzeichnenden Merkmale des Anspruches 1 gelöst. Zweckmäßige Ausgestaltungen der Erfindung sind Gegenstand der Unteransprüche.

Eine Mahlwalze, die nach dem erfindungsgemäßen Verfahren wieder aufgearbeitet werden soll, wird (anders als die Mahlwalze gemäß DE 196 18 143 A1) nicht so lange im. Zerkleinerungsbetrieb verwendet, bis ein wesentlicher Teil aller Profilkörper vollständig verschlissen und/oder aus dem Walzenkörper herausgefallen ist. Die Wiederaufarbeitung erfolgt vielmehr bereits zu einem Zeitpunkt, noch ehe die Oberfläche des Walzenkörpers bis in die Nähe des Grundes der vorhandenen Bohrung verschlissen ist. Dadurch ist es möglich, die Oberfläche des Walzenkörpers nicht vollständig um ein der Tiefe der ursprünglichen Bohrungen entsprechendes Maß abzudrehen, sondern einen teilweisen Materialabtrag (zumindest in dem besonders verschlissenen Teilbereich der Breite des Walzenkörpers) nur bis auf einen Durchmesser vorzunehmen, der größer als der Durchmesser der Grundes der vorhandenen Bohrungen ist. Dieses teilweise Abdrehen der verschlissenen Oberfläche des Walzenkörpers wird erfindungsgemäß dadurch erleichtert, dass die Oberfläche des Walzenkörpers (anders als bei der Lösung gemäß DE 196 18 143 A1) eine geringere Härte als die vorstehenden Profilkörper besitzt.

Um den auf diese Weise regenerierten Walzenkörper erneut mit vorstehenden Profilkörpern zu bestücken, können erfindungsgemäß
a) die vorhandenen Bohrungen bis auf eine zur Aufnahme neuer Profilkörper ausreichende Tiefe vertieft werden,
b) und/oder neue Bohrungen entsprechend einem neuen Bohrungsbild hergestellt werden,
c) und/oder in die nunmehr kürzeren Bohrungen Profilkörper kürzerer Länge eingesetzt werden.

Da die Oberfläche des Walzenkörpers vielfach in einzelnen Teilbereichen (etwa in der Mitte und an den Rändern der Breite des Walzenkörpers) einen unterschiedlichen Verschleißzustand aufweist, kann es im Einzelfall vorteilhaft sein, die drei vorstehend genannten Varianten der Neubestückung des Walzenkörpers mit Profilkörpern miteinander zu kombinieren.

In allen Fäden ergibt sich mit der erfindungsgemäßen Lösung eine sehr zeit- und materialsparende und damit kostengünstige Wiederaufarbeitung einer gebrauchten Mahlwalze.

Einige Ausführungsbeispiele der Erfindung sind in der Zeichnung dargestellt.

Fig. 1 zeigt (in einem schematischen Längs-Teilschnitt durch die Walze) links den Neuzustand der Walze. Der Walzenkörper 1 ist mit einer Vielzahl von Bohrungen 4 versehen, in die Profilkörper 2 mit einem Teil ihrer Länge eingelagert sind, während sie mit dem übrigen Teil ihrer Länge über die Oberfläche 1a des Walzenkörper 1 vorstehen.

Fig. 1 zeigt rechts den verschlissenen Zustand nach einer gewissen Betriebszeit. Die Oberfläche 1'b des Walzenkörpers 1' ist nun - unterschiedlich in den einzelnen Bereichen - mehr oder weniger stark abgetragen. Ebenso sind jetzt die Profilkörper 2' durch den Verschleiß gegenüber der ursprünglichen Länge (Höhenlinie 3) verkürzt.

Fig. 2 veranschaulicht, wie eine gebrauchte Mahlwalze nach dem erfindurigsgemäßen Verfahren beispielsweise wieder aufgearbeitet werden kann. Links ist der verschlissene Zustand des Walzenkörpers 1' und der Profilkörper 2' dargestellt. Zur Aufarbeitung werden zunächst die verschlissenen Profilkörper 2' entfernt. Dann wird die verschlissene Oberfläche 1'b des Walzenkörpers 1' bis auf einen Durchmesser D abgedreht. Dieser Durchmesser D ist größer als der Durchmesser D_{b} des Grundes der vorhandenen Bohrungen 4. Die neue Oberfläche ist mit 1'c bezeichnet. Dann werden neue Bohrungen 4 hergestellt und neue Profilkörper 2c eingesetzt.

Abweichend von der eben beschriebenen Verfahrensweise ist es erfindungsgemäß auch möglich, die verschlissene Oberfläche des Walzenkörpers nur teilweise (d.h. in einzelnen Flächenbereichen) bzw. um ein geringeres Maß abzudrehen und die vorhandenen Bohrungen bis auf eine solche Tiefe (neuer Durchmesser D_{c}) zu vertiefen, dass neue Profilkörper 2c eingesetzt werden können. Im Fall der Fig. 3 ist insoweit angenommen, dass der Walzenkörper 1' einen Verschleißzustand aufweist, bei dem es für eine Wiederaufarbeitung genügt, wenn die Oberfläche nur teilweise, insbesondere nur in einzelnen Flächenbereichen (etwa in dem in Fig. 3 rechts gestrichelt angedeuteten Randbereich) abgedreht wird. Damit entsteht eine neue Oberfläche 1'd. Dann werden die vorhandenen Bohrungen 4 so weit vertieft (nämlich bis auf den neuen Durchmesser D_{d}), dass neue Profilkörper 2d eingesetzt werden können. Beim Vergleich der Fig. 2 rund Fig. 3 erkennt man, dass im Falle der Fig. 3 die neuen Profilkörper. 2d nicht ganz so tief im Walzenkörper verankert sind wie die neuen Profilkörper 2c im Falle der Fig. 2. Die Lösung der Fig. 3 hat den Vorteil, dass für eine etwaige weitere Wiederaufarbeitung der Walze noch mehr abtragfähiges Material des Walzenkörpers zur Verfügung steht. Auf der anderen Seite hat die Lösung der Fig. 2 den Vorteil, dass wegen der tieferen Verankerung der bei der ersten Wiederaufarbeitung eingesetzten neuen Profilkörper eine längere Betriebszeit der Walze bis zur nächsten Wiederaufarbeitung möglich ist.

Bei dem in Fig. 4 dargestellten weiteren Ausführungsbeispiel ist rechts der Neuzustand der Walze veranschaulicht. Hierbei liegen profilkörper 2e kürzerer Länge auf einer Distanz- bzw. Druckmasse 6 auf, die sich ihrerseits auf dem Grund der Bohrung 4 abstützt und zum Längenausgleich dient. Ist nach einer gewissen Betriebszeit der Walzenkörper 1' verschlissen, wie dies in Fig. 4 links gezeigt ist, so können nach Entfernen der Distanz- bzw. Druckmasse 6 neue Profilkörper 2f eingesetzt werden, ohne dass ein Vertiefen der Bohrungen 4 notwendig ist. Es ist jedoch auch möglich, gleichzeitig mit dem Entfernen der Distanz- bzw. Druckmasse die Bohrungen etwas zu vertiefen.

Bei dem Ausführungsbeispiel der Fig. 4 weisen somit die Bohrungen 4 im Neuzustand der Mahlwalze (Fig. 4 rechts) eine Tiefe auf, die größer ist als die für eine sichere Halterung von Profilkörpern erforderliche Mindesttiefe. Bis zum Zeitpunkt der ersten Wiederaufarbeitung wird die "Überschusstiefe" durch die Distanz- bzw. Druckmasse 6 aufgenommen. Nach der ersten Wiederaufarbeitung und dem Entfernen der Distanz- bzw. Druckmasse haben die Bohrungen 4 dann gerade noch die zur sicheren Halterung der Profilkörper ausreichende Mindesttiefe (Fig. 4 links).

Fig. 5 zeigt schließlich eine Variante, bei der zur Wiederaufarbeitung des verschlissenen Walzenkörpers 1' die Oberfläche 1'b zunächst zumindest, in einem Teilbereich der Breite des Walzenkörpers abgedreht wird, so dass eine neue zylindrische Oberfläche 1'f entsteht. Dann werden zunächst die noch vorhandenen, vielfach jedoch durch das Entfernen der verschlissenen Profilkörper im Mündungsbereich etwas beschädigten Bohrungen 4 mit einer Ansenkung 5 versehen, um eine einwandfreie Zentrierung des Bohrers für das Nachbohren der Bohrungen 4 zu gewährleisten. Durch Nachbohren werden die Bohrungen 4 sodann auf die zur Halterung neuer (in Fig. 5 nicht dargestellter) Profilkörper vertieft.

## Patentansprüche

1. Verfahren zur Wiederaufarbeitung einer gebrauchten Mahlwalze einer Hochdruck-Gutbettwalzenmühle, enthaltend eine Vielzahl von Profilkörpern, die mit einem Teil ihrer Länge in Bohrungen des Walzenkörpers eingelagert sind und mit dem übrigen Teil ihrer Länge über die Oberfläche des Walzenkörpers vorstehen, wobei die Profilkörper eine größere Härte als die Oberfläche des Walzenkörpers aufweise und der vorstehende Teil der Profilkörper sowie die Oberfläche des Walzenkörpers zumindest teilweise verschlissen ist,
**dadurch gekennzeichnet, dass** nach Entfernen der verschlissenen Profilkörper die verschlissene Oberfläche des Walzenkörpers zumindest in einem Teilbereich der Breite des Walzenkörpers bis auf einen Durchmesser abgedreht wird, der größer als der Durchmesser des Grundes der vorhandenen Bohrungen ist, wonach
a) die vorhandenen Bohrungen bis auf eine zur Aufnahme neuer Profilkörper ausreichende Tiefe vertieft werden,
b) und/oder neue Bohrungen entsprechend einem neuen Bohrungsbild hergestellt werden,
c) und/oder in die nunmehr kürzeren Bohrungen Profilkörper kürzerer Länge eingesetzt werden.

2. Verfahren nach Anspruch 1, **dadurch gekennzeichnet, dass** nach dem Abdrehen der verschlissenen Oberfläche in die nunmehr kürzeren Bohrungen Profilkörper kürzerer Länge sowie eine sich auf dem Bohrungsgrund abstützende, zum Längenausgleich dienende Distanzmasse eingesetzt werden.

3. Verfahren nach Anspruch 1, **dadurch gekennzeichnet, dass** vor dem Vertiefen der Bohrungen ein Ansenken der Bohrungen durchgeführt wird.

4. Mahlwalze einer Hochdruck-Gutbettwalzenmühle, enthaltend eine Vielzahl von Profilkörpern, die mit einem Teil ihrer Länge in Bohrungen des Walzenkörpers eingelagert sind und mit dem übrigen Teil ihrer Länge über die Oberfläche des Walzenkörpers vorstehen, **dadurch gekennzeichnet, dass**
a) die Bohrungen (4) im Neuzustand der Mahlwalze eine Tiefe aufweisen, die wesentlich größer ist als die für eine sichere Halterung von Profilkörpern (2e) erforderliche Mindesttiefe, wobei der Raum zwischen den Profilkörpern (2e) und dem Grund der Bohrungen (4) bis zur ersten Wiederaufarbeitung der Mahlwalze durch eine Distanz- bzw. Druckmasse (6) gefüllt ist,
b) und dass im aufgearbeiteten Zustand des verschlissenen Walzenkörpers (1') die Distanz- bzw. Druckmasse (6) entfernt ist und in die Bohrungen (4) neue Profilkörper (2f) eingesetzt sind.

## Claims

1. Method for reconditioning a used grinding roller of a high-pressure material bed roller mill, containing a plurality of profile-members which are embedded in holes of the roller body with a portion of the length thereof and, with the remainder of the length thereof, project above the surface of the roller body, the profile-members having greater hardness than the surface of the roller body and the projecting portion of the profile-members and the surface of the roller body being at least partially worn,
**characterised in that**, after the worn profile-members have been removed, the worn surface of the roller body is turned at least in a part-region of the width of the roller body as far as a diameter which is greater than the diameter of the base of the holes provided, after which
a) the holes provided are extended as far as a depth which is sufficient to receive new profile-members,
b) and/or new holes are produced in accordance with a new hole configuration,
c) and/or shorter profile-members are introduced into the holes which are now shorter.

2. Method according to claim 1, **characterised in that**, after the worn surface has been turned, shorter profile-members and a spacer mass which is supported on the hole base and which acts as a longitudinal compensation means are introduced into the holes which are now shorter.

3. Method according to claim 1, **characterised in that**, before the holes are extended, counter-sinking of the holes is carried out.

4. Grinding roller of a high-pressure material bed roller mill, containing a plurality of profile-members which are embedded in holes of the roller body with a portion of the length thereof and, with the remainder of the length thereof, project above the surface of the roller body,
**characterised in that**
a) the holes (4) have, in the new state of the grinding roller, a depth which is substantially greater than the minimum depth necessary for securely retaining profile-members (2e), with the space between the profile-members (2e) and the base of the holes (4) being filled by a spacer or pressure mass (6) until the first reconditioning of the grinding roller,
b) and **in that**, in the reconditioned state of the worn roller body (1'), the spacer or pressure mass (6) is removed and new profile-members (2f) are introduced into the holes (4).

## Revendications

1. Procédé pour le reconditionnement de cylindres broyeurs usés d'un broyeur à cylindres à haute pression, à lit de matière, qui comprend un grand nombre de corps profilés, qui sont introduits dans des alésages du corps de cylindre sur une partie de leur longueur et qui font saillie au-dessus de la surface du corps de cylindre avec le reste de leur longueur, les corps profilés présentant une plus grande dureté que la surface du corps de cylindre et la partie saillante des corps profilés ainsi que la surface du corps de cylindre étant usées au moins partiellement, **caractérisé en ce que** la surface usée du corps de cylindre est traitée par tournage, après l'enlèvement des corps profilés usés, jusqu'à l'obtention d'un diamètre, qui est supérieur au diamètre du fond des alésages existants, ce après quoi
a) les alésages existants sont creusés jusqu'à une profondeur suffisante pour la réception de nouveaux corps profilés,
b) et / ou de nouveaux alésages sont exécutés, conformément à un nouveau modèle d'alésage,
c) et / ou des corps profilés plus courts sont mis en place dans les alésages, alors plus courts.

2. Procédé selon la revendication 1, **caractérisé en ce qu'**après le traitement par tournage de la surface usée, des corps profilés plus courts sont mis en place dans les alésages alors plus courts, et qu'une masse d'écartement, qui sert à compenser la longueur, est appliquée au fond des alésages.

3. Procédé selon la revendication 1, **caractérisé en ce que** l'on procède à un chambrage des alésages avant de les creuser.

4. Cylindre broyeur d'un broyeur à cylindres à haute pression à lit de matière, qui comprend un grand nombre de corps profilés, qui sont introduits dans des alésages du corps de cylindre sur une partie de leur longueur et qui font saillie au-dessus de la surface du corps de cylindre avec le reste de leur longueur, **caractérisé en ce que**
a) lorsque le cylindre broyeur est à l'état neuf, les alésages (4), présentent une profondeur, qui est considérablement supérieure à la profondeur minimum nécessaire à un maintien sûr des corps profilés (2c), l'espace entre les corps profilés (2c) et le fond des alésages (4) étant rempli d'une masse d'écartement respectivement de pression (6) jusqu'à ce que le cylindre broyeur soit soumis à un premier reconditionnement,
b) et que, lorsque le corps de cylindre (1') usé est à l'état reconditionné, la masse d'écartement respectivement de pression (6) est enlevée et les nouveaux corps profilés (2f) sont mis en place dans les alésages (4).
